# EUROPÄISCHE PATENTSCHRIFT

(11) **EP 3 186 572 B1**
(45) Veröffentlichungstag und Bekanntmachung des Hinweises auf die Patenterteilung: **17.08.2022**
(21) Anmeldenummer: 15753025.4
(22) Anmeldetag: 19.08.2015
(51) Int. Cl.: F25D 29/00, F24C 7/08, F24C 15/20, F25D 23/02

(54) **HAUSHALTSGERÄT MIT EINER EINGABEMITTELSPERREINRICHTUNG**
HOUSEHOLD DEVICE HAVING AN INPUT MEANS LOCKING DEVICE
APPAREIL MÉNAGER ÉQUIPÉ D'UN DISPOSITIF DE BLOCAGE DE MOYEN D'ENTRÉE

(30) Priorität: 29.08.2014 DE 102014217288
(43) Veröffentlichungstag der Anmeldung: 05.07.2017
(73) Patentinhaber: BSH Hausgeräte GmbH, 81739 München (DE)
(72) Erfinder: ARENS, Thomas, 93051 Regensburg (DE); HAUZENEDER, Christoph, 94164 Sonnen (DE)
(86) Internationale Anmeldenummer: PCT/EP2015/069005
(87) Internationale Veröffentlichungsnummer: WO 2016/030241

(56) Entgegenhaltungen:
- EP-A1- 2 775 211
- EP-A2- 1 257 152
- WO-A1-97/50045
- JP-A- 2014 044 022
- US-A- 4 970 870
- US-A1- 2005 116 840
- US-A1- 2008 295 033
- US-B2- 8 495 885

## Beschreibung

Die Erfindung betrifft ein Haushaltsgerät, aufweisend eine elektronische Steuervorrichtung, die ausgebildet ist, wenigstens eine Funktion des Haushaltsgeräts zu steuern; eine an die Steuervorrichtung angeschlossene Eingabevorrichtung, die wenigstens ein Eingabemittel aufweist und die ausgebildet ist, auf Grundlage einer manuellen Betätigung des wenigstens einen Eingabemittels ein zugeordnetes Steuersignal an die Steuervorrichtung zuzuleiten, und eine Eingabemittelsperreinrichtung, die ausgebildet ist, in ihrem gesperrten Zustand ein Ansteuern der Funktion des Haushaltsgeräts trotz Betätigen des wenigstens einen Eingabemittels zu unterbinden und in ihrem entsperrten Zustand ein Ansteuern der Funktion des Haushaltsgeräts bei Betätigen des wenigstens einen Eingabemittels zuzulassen.

Die DE 10 2011 010 615 A1 beschreibt ein Haushaltsgerät, insbesondere Kühl- und/oder Gefriergerät mit wenigstens einem durch einen Nutzer zu betätigenden Bedienelement, wobei das Bedienelement derart ausgebildet ist, dass aufgrund der Betätigung des Bedienelementes durch den Nutzer eine Funktion des Haushaltsgerätes aktiviert wird, wobei das Haushaltsgerät wenigstens eine Erfassungseinheit aufweist, die derart ausgebildet ist, dass mittels der Erfassungseinheit die Betätigungsdauer ermittelbar ist, in der der Nutzer das Bedienelement betätigt und dass das Haushaltsgerät des Weiteren wenigstens eine Vergleichseinheit aufweist, die derart ausgebildet ist, dass sie die Betätigungsdauer mit einem oberen Grenzwert vergleicht und die Funktion des Haushaltsgerätes nur dann aktiviert oder deren Aktivierung nur dann veranlasst, wenn die Betätigungsdauer unter dem oberen Grenzwert liegt oder diesem entspricht.

Die JP 2014 044022 A beschreibt eine Eingabemittelsperreinrichtung, die ausgebildet ist, während einer Aktivierung der Eingabemittelsperreinrichtung, d.h. in einem "key lock state" die Eingabemittel zu löschen, d.h. unsichtbar zu machen.

Die US 2008/0295033 A1 beschreibt ein Standby-Screen, der auf einer Display-Einheit angezeigt werden kann, insbesondere, wenn über eine vorbestimmte Zeitdauer keine Betätigungen durch einen Benutzer erfolgen. Daneben beschreibt dieses Dokument ein Eingabemittel in Form eines kombinierten Eingabe-Sperrtasters/Eingabe-Entsperrtasters.

Die US 4970870A beschreibt ein Kältegerät gemäß dem Oberbegriff des Anspruchs 1.

Die Aufgabe der Erfindung ist es, ein Haushaltsgerät mit einer Eingabevorrichtung zu schaffen, das auf sichere Weise bedient werden kann.

Die Aufgabe der Erfindung wird gelöst durch ein Haushaltsgerät nach Anspruch 1.

Die Erfindung beschreibt, mitunter anders ausgedrückt, eine automatische Sicherung eines Bedienteiles, d.h. eine Eingabevorrichtung gegen eine vom Benutzer des Haushaltsgeräts unbeabsichtigte Änderung von Geräteeinstellungen. Dazu kann ein mikrocontroller-gestütztes Verfahren verwendet werden, das es ermöglicht, die Eingabemittel, wie Tasten und/oder Berührfelder eines Bedienteiles, in einem Anwendungsfall insbesondere von Kühlgeräten, nach einer vordefinierten, d.h. vorgegebenen Zeit automatisch zu sperren und vor unbeabsichtigten Benutzereingaben zu schützen. Nach der Aktivierung der Sperrung der Bedienelemente kann der Benutzer zwar alle Bedienelemente betätigen, jedoch führen die Eingaben des Benutzers nicht mehr zu einer Änderung der vom Benutzer festgelegten Geräteeinstellungen. Die Bedienelemente können als kapazitive Touchtasten, aber auch als mechanische Tasten oder vergleichbare Bedienelemente ausgebildet sein. Betätigt der Benutzer ein beliebiges Schaltelement des Bedienteiles nach der automatischen Sperrung des Bedienteiles, so kann dem Benutzer beispielsweise durch ein akustisches Signal die Tastenbetätigung bestätigt werden. Durch ein optisches Signal, wie dem Blinken der LED der Anzeige für die Tastensperre, kann dem Benutzer beispielsweise auch angezeigt werden, und insoweit ein Hinweis gegeben werden, welche Taste der Benutzer zum Entsperren des Bedienteiles betätigen muss. Um eine unbeabsichtigte Freigabe des Bedienteiles zu vermeiden, ist eine vordefinierte Mindestbetätigungsdauer des Bedienelementes eingerichtet. Mit der erfindungsgemäßen Lösungen muss der Benutzer nicht mehr notwendigerweise selbständig für den Schutz des Bedienteiles gegen ungewollte oder unbeabsichtigte Benutzereingaben sorgen. Abhängig von der letzten Betätigung eines Bedienelementes wird die Eingabe nach der vordefinierten Zeit gesperrt.

Die Eingabevorrichtung weist ein zusäztliches Eingabemittel auf, wobei das Eingabemittel ein manuell zu betätigendes Entriegelungsmittel ist, welches ausgebildet und/oder eingerichtet ist, bei seiner Betätigung die Eingabemittelsperreinrichtung in den entsperrten Zustand zu versetzen.

Das zusätzliche Eingabemittel in Form des manuell zu betätigenden Entriegelungsmittels kann in seiner Grundfunktion dazu eingerichtet und/oder angesteuert sein, das Haushaltsgerät einzuschalten und/oder auszuschalten, insbesondere kann damit eine elektrische Netzversorgung des Haushaltsgerät verbunden bzw. getrennt werden. Das zusätzliche Eingabemittel in Form des manuell zu betätigenden Entriegelungsmittels kann jedoch auch dazu eingerichtet und/oder angesteuert sein, das Haushaltsgerät in einen Standby-Modus zu bringen oder aus einem Standby-Modus heraus zu aktivieren, so dass das Haushaltsgerät betriebsbereit ist.

Das zusätzliche Eingabemittel in Form des manuell zu betätigenden Entriegelungsmittels ist ausgebildet und/oder eingerichtet, erst nach einer andauernden Betätigung über einen Mindestzeitdauer hinweg, die Eingabemittelsperreinrichtung in den entsperrten Zustand zu versetzen.

Befindet sich die Eingabemittelsperreinrichtung bereits in dem entsperrten Zustand, so kann das zusätzliche Eingabemittel in Form des manuell zu betätigenden Entriegelungsmittels seine bestimmungsgemäße Funktion ausführen, also beispielsweise das Haushaltsgerät von der elektrischen Netzversorgung trennen oder in den Standby-Modus versetzen, sobald das zusätzliche Eingabemittel in Form des manuell zu betätigenden Entriegelungsmittels nur kurz betätigt wird. Befindet sich die Eingabemittelsperreinrichtung jedoch in dem gesperrten Zustand, so muss nach der Erfindung das zusätzliche Eingabemittel in Form des manuell zu betätigenden Entriegelungsmittels länger durchgehend betätigt werden, als die Mindestzeitdauer beträgt. Dann wird die Eingabemittelsperreinrichtung in den entsperrten Zustand versetzt. Wird in diesem Falle die Eingabemittelsperreinrichtung in den entsperrten Zustand versetzt kann die Steuervorrichtung entweder so ausgebildet und/oder eingerichtet sein, dass unmittelbar damit auch die bestimmungsgemäße Funktion ohne weiteres ausgeführt wird, also beispielsweise das Haushaltsgerät von der elektrischen Netzversorgung getrennt oder in den Standby-Modus versetzt wird, oder die Steuervorrichtung kann so ausgebildet und/oder eingerichtet sein, dass zunächst diese Funktion nicht unmittelbar aktiviert wird, sondern ein nochmaliges Betätigen des zusätzlichen Eingabemittels in Form des manuell zu betätigenden Entriegelungsmittels erforderlich ist, um die bestimmungsgemäße Funktion auszuführen.

Die Steuervorrichtung ist ausgebildet und/oder eingerichtet, während der andauernden Betätigung des zusätzlichen Eingabemittels in Form des manuell zu betätigenden Entriegelungsmittels ein akustisches und/oder optisches Signal einer ersten Art auszugeben.

Das akustische Signal erster Art kann beispielsweise ein einmaliger oder mehrfach hintereinander ertönter kurzer Piepton sein. Das optische Signal erster Art kann beispielsweise ein Blinken einer Lampe oder einer LED sein.

Die Steuervorrichtung ist ausgebildet und/oder eingerichtet, nach Ablauf der Mindestzeitdauer, in der ein andauerndes Betätigen des zusätzlichen Eingabemittels in Form des manuell zu betätigenden Entriegelungsmittels erfolgt ist, ein von dem akustischen und/oder optischen Signal ersten Art verschiedenes akustisches und/oder optisches Signal einer zweiten Art auszugeben.

Das akustische Signal zweiter Art kann beispielsweise ein einmaliger oder mehrfach hintereinander ertönter kurzer Piepton sein. Das optische Signal zweiter Art kann beispielsweise ein Blinken einer Lampe oder einer LED sein.

Das zusätzliche Eingabemittel in Form des manuell zu betätigenden Entriegelungsmittels kann ausgebildet und/oder eingerichtet sein, in dem entsperrten Zustand der Eingabemittelsperreinrichtung eine von der Entriegelungsfunktion abweichende andere Funktion anzusteuern. Das zusätzliche Eingabemittel in Form des manuell zu betätigenden Entriegelungsmittels kann dazu, wie bereits erwähnt, beispielsweise eingerichtet und/oder angesteuert sein, das Haushaltsgerät in einen Standby-Modus zu bringen oder aus einem Standby-Modus heraus zu aktivieren, so dass das Haushaltsgerät betriebsbereit ist oder beispielsweise eingerichtet und/oder angesteuert sein, das Haushaltsgerät einzuschalten und/oder auszuschalten, insbesondere kann damit eine elektrische Netzversorgung des Haushaltsgerät verbunden bzw. getrennt werden.

Die Steuervorrichtung kann ausgebildet und/oder eingerichtet sein, bei einer Betätigung des wenigstens einen Eingabemittels im gesperrten Zustand der Eingabemittelsperreinrichtung, ein akustisches und/oder optisches Signal einer dritten Art auszugeben.

Das akustische Signal dritter Art kann beispielsweise ein einmaliger oder mehrfach hintereinander ertönter kurzer Piepton sein. Das optische Signal dritter Art kann beispielsweise ein Blinken einer Lampe oder einer LED sein.

Die Steuervorrichtung kann ausgebildet und/oder eingerichtet sein, bei einer Betätigung des wenigstens einen Eingabemittels im gesperrten Zustand der Eingabemittelsperreinrichtung, ein auf das zusätzliche Eingabemittel in Form des manuell zu betätigenden Entriegelungsmittels hinweisende, insbesondere akustisches und/oder optisches Signal auszugeben.

Die vorgegebene Zeitdauer kann eine Zeitdauer zwischen 10 Sekunden und 50 Sekunden, insbesondere von 30 Sekunden sein.

Die Eingabevorrichtung kann wenigstens ein Touch-Eingabemittel aufweisen, insbesondere ein Touch-Screen aufweisen, dem wenigstens ein Touch-Eingabemittel zugeordnet ist.

Die Erfindung betrifft demgemäß ein Haushaltsgerät, insbesondere ein Kältegerät, einen Herd, ein Kochfeld, eine Dunstabzugshaube, eine Geschirrspülmaschine, eine Waschmaschine, einen Wäschetrockner oder einen Kaffeevollautomaten, das eine erfindungsgemäße Eingabevorrichtung und eine zugehörige Eingabemittelsperreinrichtung, wie beschrieben, aufweist.

Ein konkretes Ausführungsbeispiel eines Haushaltsgerät, insbesondere eines Kältegeräts mit einer erfindungsgemäßen Eingabevorrichtungen und Eingabemittelsperreinrichtung ist in der nachfolgenden Beschreibung unter Bezugnahme auf die beigefügten Figuren näher erläutert. Konkrete Merkmale dieses Ausführungsbeispiels können unabhängig davon, in welchem Zusammenhang sie erwähnt sind, gegebenenfalls auch einzeln oder in Kombination betrachtet, allgemeine Merkmale der Erfindung darstellen.

Es zeigen:
- Fig. 1: eine perspektivische Darstellung eines Haushaltsgerät in Bauart eines Kältegeräts mit einem Türblatt, das eine Eingabevorrichtung aufweist,
- Fig. 2: eine schematische Darstellung eines Touch-Screens mit wenigstens einem Eingabemittel in Form eines Entriegelungsmittels, und
- Fig. 3: ein schematisches Ablaufschema der Arbeitsweise einer erfindungsgemäßen Eingabemittelsperreinrichtung.

Ein in Fig. 1 beispielhaft dargestelltes Haushaltsgerät 1 ist als ein Kältegerät 1a ausgebildet. Das Kältegerät 1a weist einen Korpus 2 auf. In dem Korpus 2 ist ein wärmeisolierender Innenbehälter 3 angeordnet. Der Innenbehälter 3 begrenzt einen Lagerraum 4 für Kühlgut, insbesondere für Lebensmittel. In dem Innenbehälter 3 können zur Lagerung der Lebensmittel ein oder mehrere Fachböden 5, insbesondere Glasfachböden angeordnet sein. Eine frontseitige Zugangsöffnung des Lagerraums 4 ist durch ein Türblatt 6 verschließbar. Im Falle des vorliegenden Ausführungsbeispiels ist das Türblatt 6 um eine vertikale Schwenkachse schwenkbar bezüglich des Innenbehälters 3 gelagert. Dazu kann das Türblatt 6 durch nicht näher dargestellte Scharnierbeschläge beispielsweise an dem Korpus 2 oder dem Innenbehälter 3 angelenkt sein. An einer dem Lagerraum 4 zugewandten Innenseite des Türblatts 6 können, wie in Fig. 1 dargestellt, ein oder mehrere Türabsteller 7 angeordnet sein. Das Türblatt 6 kann an seiner Außenseite wahlweise eine Glasfront 8a oder eine Metallfront 8b aufweisen. Alternativ oder ergänzend kann das Türblatt 6 außenseitig eine Bedienblende 9 aufweisen. Die Bedienblende 9 kann aus einem Kunststoff hergestellt sein, insbesondere aus einem transparenten Kunststoff hergestellt sein, oder zumindest einen transparenten Fensterabschnitt 10 aufweisen. Der transparente Fensterabschnitt 10 kann in einer speziellen Ausführungsform schon allein durch einen Bereich der Glasfront 8a gebildet werden.

Im Bereich des transparenten Fensterabschnitts 10 weist das Haushaltsgerät 1 bzw. das Kältegerät 1a eine Eingabevorrichtung 11 auf. Die Eingabevorrichtung 11 ist insbesondere hinter der Bedienblende 9, bzw. der Glasfront 8a oder der Metallfront 8b angeordnet. Die Eingabevorrichtung 11 weist wenigstens ein Eingabemittel 12 auf, das ausgebildet ist, auf Grundlage einer manuellen Betätigung des Eingabemittels 12 eine Funktion des Haushaltsgeräts 1 zu steuern. Im Falle des vorliegenden Ausführungsbeispiels wird das wenigstens eine Eingabemittel 12 von einem Touch-Screen 12a gebildet.

Um eine vormontierte Eingabevorrichtung 11 an der Rückseite der Glasfrontscheibe, d.h. der Glasfront 8a bzw. an der Rückseite des Glastürblatts flächig anliegend zu befestigen, kann eine nicht näher dargestellte Klemmvorrichtung vorgesehen sein, welche ausgebildet ist, in einer in einen Schacht 18 eingeschobenen Position sich zwischen der Rückseite der vormontierten Eingabevorrichtung 11 und einer Innenwand des Schachtes 18 einzuspreizen, so dass die Eingabevorrichtung 11 gegen die Rückseite der Glasfrontscheibe, d.h. der Glasfront 8a bzw. an der Rückseite des Glastürblatts gedrückt wird.

Die Fig. 2 zeigt schematisch eine beispielhafte Ansicht der Eingabevorrichtung 11. Die Eingabevorrichtung 11 umfasst mehrere Eingabemittel 12, darunter auch das zusätzliche Eingabemittel 16, welche Eingabemittel 12, 16 insbesondere den Touch-Screen 12a bilden, und eine elektronische Steuervorrichtung 14. Die elektronische Steuervorrichtung 14 ist ausgebildet, wenigstens eine Funktion des Haushaltsgeräts 1, insbesondere des Kältegeräts 1a zu steuern. Dazu ist das wenigstens eine Eingabemittel 12, 16, insbesondere der Touch-Screen 12a über eine elektrische Anschlussleitung 13 elektrisch mit der elektronischen Steuervorrichtung 14 verbunden. Bei manueller Betätigung des Eingabemittels 12, des zusätzlichen Eingabemittels 16 bzw. des Touch-Screens 12a wird über die Anschlussleitung 13 ein zugeordnetes Steuersignal an die Steuervorrichtung 14 zugeleitet.

Die Eingabevorrichtung 11 weist das zusätzliche Eingabemittel 16 in Form des manuell zu betätigenden Entriegelungsmittels 16 mit einem 16a auf, das ausgebildet und/oder eingerichtet ist, bei seiner Betätigung die Eingabemittelsperreinrichtung 15 in den entsperrten Zustand zu versetzen.

Die Eingabevorrichtung 11 weist insoweit durch die Eingabemittel 12 und das zusätzliche Eingabemittel 16 in Form des manuell zu betätigenden Entriegelungsmittels 16a, eine Vielzahl von Touch-Eingabemitteln 17 auf, die insbesondere in Form eines Touch-Screens 12a zusammengefasst sein können, dem die mehreren Touch-Eingabemittel 17 zugeordnet sind.

Die Eingabemittelsperreinrichtung 15 kann, wie in Fig. 2 angedeutet, zumindest im Wesentlichen durch ein Computerprogramm gebildet werden, das auf einem Programmspeicher der Steuervorrichtung 14 hinterlegt ist.

Die Eingabemittelsperreinrichtung 15 ist ausgebildet, in ihrem gesperrten Zustand ein Ansteuern der Funktion des Haushaltsgeräts 1 trotz Betätigen des wenigstens einen Eingabemittels 12 zu unterbinden und in ihrem entsperrten Zustand ein Ansteuern der Funktion des Haushaltsgeräts 1 bei Betätigen des wenigstens einen Eingabemittels 12 zuzulassen, wobei die Eingabemittelsperreinrichtung 15 ausgebildet und/oder eingerichtet ist, nach Ausbleiben einer Betätigung des wenigstens einen Eingabemittels 12 über eine vorgegebene Zeitdauer die Eingabemittelsperreinrichtung 15 in den gesperrten Zustand zu versetzen.

Ein diesbezüglich schematisches Ablaufschema der Arbeitsweise einer beispielhaften Eingabemittelsperreinrichtung ist in Fig. 3 veranschaulicht.

Das in Fig. 3 gezeigte obere Zustandsfeld 20 repräsentiert den entsperrten Zustand der Eingabemittelsperreinrichtung 15 und das untere Zustandsfeld 21 repräsentiert den gesperrten Zustand der Eingabemittelsperreinrichtung 15. Ausgehend von einem Einschaltzustand 19, der durch das elektrische Einschalten eines Hauptschalters des Haushaltsgeräts 1 oder durch das Anschließen des Haushaltsgeräts 1 an eine Netzsteckdose eintreten kann, nimmt die Eingabemittelsperreinrichtung 15 zunächst den entsperrten Zustand gemäß dem obere Zustandsfeld 20 ein. In diesem entsperrten Zustand kann ein Anzeigemittel, wie eine Lampe oder LED aufleuchten und dadurch den entsperrten Zustand optisch anzeigen. Nun kann das Haushaltsgerät 1 mittels der Eingabemittel 12, 16 auf dem Touch-Screen 12a durch manuelles Betätigen angesteuert, d.h. bedient werden, um den Betrieb des Haushaltsgeräts 1 zu steuern.

Da die Eingabemittelsperreinrichtung 15 ausgebildet und/oder eingerichtet ist, nach Ausbleiben einer Betätigung des wenigstens einen Eingabemittels 12, 16 über eine vorgegebene Zeitdauer die Eingabemittelsperreinrichtung 15 in den gesperrten Zustand zu versetzen, nimmt die Eingabemittelsperreinrichtung 15 nach Ablauf der vorgegebene Zeitdauer den gesperrten Zustand gemäß dem unteren Zustandsfeld 21 ein, wenn in dieser vorgegebenen Zeitdauer keine der Eingabemittel 12, 16 betätigt wird. Die vorgegebene Zeitdauer kann beispielsweise eine Zeitdauer zwischen 10 Sekunden und 50 Sekunden, insbesondere von 30 Sekunden sein.

Wird hingegen innerhalb der laufenden vorgegebenen Zeitdauer eines oder mehrere der Eingabemittel 12, 16 betätigt, so fällt die Eingabemittelsperreinrichtung 15 nicht in den gesperrten Zustand gemäß dem unteren Zustandsfeld 21, sondern verbleibt, wie durch den Pfeil P1 angedeutet, in dem entsperrten Zustand gemäß dem obere Zustandsfeld 20.

Befindet sich die Eingabemittelsperreinrichtung 15 jedoch bereits in dem gesperrten Zustand gemäß dem unteren Zustandsfeld 21, so löst eine manuelle Betätigung eines der Eingabemittel 12 zunächst keine Entriegelung aus, um die Eingabemittelsperreinrichtung 15 in den entsperrten Zustand gemäß dem obere Zustandsfeld 20 zu bringen. Vielmehr verbleibt die Eingabemittelsperreinrichtung 15 in dem gesperrten Zustand gemäß dem unteren Zustandsfeld 21, wie durch den Pfeil P2 angedeutet, bis ausschließlich das zusätzliche Eingabemittel 16 bzw. das Entriegelungsmittel 16a für eine vorgegebene Mindestzeitdauer, die beispielsweise zwischen 1 Sekunden und 5 Sekunden, insbesondere ca. 2 oder 3 Sekunden betragen kann, andauernd betätigt wird und die Eingabemittelsperreinrichtung 15, wie durch den Pfeil P3 angedeutet, in den entsperrten Zustand gemäß dem obere Zustandsfeld 20 springt. Nun kann das Haushaltsgerät 1 mittels der Eingabemittel 12, 16 auf dem Touch-Screen 12a durch manuelles Betätigen angesteuert, d.h. bedient werden, um den Betrieb des Haushaltsgeräts 1 zu steuern.

Nach erneutem Ausbleiben einer Betätigung des wenigstens einen Eingabemittels 12, 16 über die vorgegebene Zeitdauer wird die Eingabemittelsperreinrichtung 15 wieder in den gesperrten Zustand gemäß dem unteren Zustandsfeld 21 versetzt, wie dies durch den Pfeil P 4 angedeutet ist. Ergänzend zu einer solchen erfindungsgemäßen automatischen Verriegelung der Eingabevorrichtung 11, kann die Eingabevorrichtung 11 auch vorsätzlich durch den Benutzer, d.h. durch aktives Betätigen des zusätzlichen Eingabemittels 16, insbesondere des manuell zu betätigenden Entriegelungsmittels 16a sofort in den unteren Zustandsfeld 21 versetzt werden, ohne dass die vorgegebene Zeitdauer abgewartet werden muss, wie dies durch den Pfeil P5 veranschaulicht ist.

Das zusätzliche Eingabemittel 16 in Form des manuell zu betätigenden Entriegelungsmittels 16a ist demgemäß ausgebildet und/oder eingerichtet, erst nach einer andauernden Betätigung über einen Mindestzeitdauer hinweg, die Eingabemittelsperreinrichtung 15 in den entsperrten Zustand zu versetzen.

Die Steuervorrichtung 14 ist außerdem ausgebildet und/oder eingerichtet, während der andauernden Betätigung des zusätzlichen Eingabemittels 16 in Form des manuell zu betätigenden Entriegelungsmittels 16a ein akustisches und/oder optisches Signal einer ersten Art auszugeben.

Die Steuervorrichtung 14 ist außerdem ausgebildet und/oder eingerichtet, nach Ablauf der Mindestzeitdauer, in der ein andauerndes Betätigen des zusätzlichen Eingabemittels 16 in Form des manuell zu betätigenden Entriegelungsmittels 16a erfolgt ist, ein von dem akustischen und/oder optischen Signal ersten Art verschiedenes akustisches und/oder optisches Signal einer zweiten Art auszugeben.

Das zusätzliche Eingabemittel 16 in Form des manuell zu betätigenden Entriegelungsmittels 16a kann ausgebildet und/oder eingerichtet sein, in dem entsperrten Zustand der Eingabemittelsperreinrichtung 15 eine von der Entriegelungsfunktion abweichende andere Funktion anzusteuern.

Die Steuervorrichtung 14 kann außerdem ausgebildet und/oder eingerichtet sein, bei einer Betätigung des wenigstens einen Eingabemittels 12 im gesperrten Zustand der Eingabemittelsperreinrichtung 15, ein akustisches und/oder optisches Signal einer dritten Art auszugeben.

Die Steuervorrichtung 14 kann zusätzlich ausgebildet und/oder eingerichtet sein, bei einer Betätigung des wenigstens einen Eingabemittels 12 im gesperrten Zustand der Eingabemittelsperreinrichtung 15, ein auf das zusätzliche Eingabemittel 16 in Form des manuell zu betätigenden Entriegelungsmittels 16a hinweisende, insbesondere akustisches und/oder optisches Signal auszugeben.

### BEZUGSZEICHENLISTE

- 1: Haushaltsgerät
- 1a: Kältegerät
- 2: Korpus
- 3: Innenbehälter
- 4: Lagerraum
- 5: Fachboden
- 6: Türblatt
- 7: Türabsteller
- 8a: Glasfront
- 8b: Metallfront
- 9: Bedienblende
- 10: Fensterabschnitt
- 11: Eingabevorrichtung
- 12: Eingabemittel
- 12a: Touch-Screen
- 13: Anschlussleitung
- 14: Steuervorrichtung
- 15: Eingabemittelsperreinrichtung
- 16: zusätzliches Eingabemittel
- 16a: Entriegelungsmittel
- 17: Touch-Eingabemittel
- 18: Schacht
- 19: Einschaltzustand
- 20: oberes Zustandsfeld
- 21: unteres Zustandsfeld

## Patentansprüche

1. Haushaltsgerät, aufweisend eine elektronische Steuervorrichtung (14), die ausgebildet ist, wenigstens eine Funktion des Haushaltsgeräts (1) zu steuern; eine an die Steuervorrichtung (14) angeschlossene Eingabevorrichtung (11), die wenigstens ein Eingabemittel (12) aufweist und die ausgebildet ist, auf Grundlage einer manuellen Betätigung des wenigstens einen Eingabemittels (12) ein zugeordnetes Steuersignal der Steuervorrichtung (14) zuzuleiten, und eine Eingabemittelsperreinrichtung (15), die ausgebildet ist, in ihrem gesperrten Zustand ein Ansteuern der Funktion des Haushaltsgeräts (1) trotz Betätigen des wenigstens einen Eingabemittels (12) zu unterbinden und in ihrem entsperrten Zustand ein Ansteuern der Funktion des Haushaltsgeräts (1) bei Betätigen des wenigstens einen Eingabemittels (12) zuzulassen, wobei die Eingabemittelsperreinrichtung (15) ausgebildet und/oder eingerichtet ist, nach Ausbleiben einer Betätigung des wenigstens einen Eingabemittels (12) über eine vorgegebene Zeitdauer die Eingabemittelsperreinrichtung (15) in den gesperrten Zustand zu versetzen, derart, dass nach der Aktivierung der Sperrung der Bedienelemente der Benutzer zwar alle Bedienelemente betätigen kann, jedoch die Eingaben des Benutzers nicht mehr zu einer Änderung der vom Benutzer festgelegten Geräteeinstellungen führen,
wobei die Eingabevorrichtung (11) ein zusätzliches Eingabemittel (16) aufweist, wobei das Eingabemittel (16) als manuell zu betätigendes Entriegelungsmittel (16) ausgebildet ist, welches ausgebildet
und/oder eingerichtet ist, bei seiner Betätigung die Eingabemittelsperreinrichtung (15) in den entsperrten Zustand zu versetzen,
wobei das zusätzliche Eingabemittel (16) in Form des manuell zu betätigenden Entriegelungsmittels (16a) ausgebildet und/oder eingerichtet ist, erst nach einer andauernden Betätigung über einen Mindestzeitdauer hinweg die Eingabemittelsperreinrichtung (15) in den entsperrten Zustand zu versetzen, **dadurch gekennzeichnet, dass**
die Steuervorrichtung (14) ausgebildet und/oder eingerichtet ist, während der andauernden Betätigung des zusätzlichen Eingabemittels (16) in Form des manuell zu betätigenden Entriegelungsmittels (16a) ein akustisches und/oder optisches Signal einer ersten Art auszugeben und nach Ablauf der Mindestzeitdauer, in der ein andauerndes Betätigen des zusätzlichen Eingabemittels (16) in Form des manuell zu betätigenden Entriegelungsmittels (16a) erfolgt ist, ein von dem akustischen und/oder optischen Signal der ersten Art verschiedenes akustisches und/oder optisches Signal einer zweiten Art auszugeben.

2. Haushaltsgerät nach Anspruch 1, **dadurch gekennzeichnet, dass** die Steuervorrichtung (14) ausgebildet und/oder eingerichtet ist, bei einer Betätigung des wenigstens einen Eingabemittels (12) im gesperrten Zustand der Eingabemittelsperreinrichtung (15), ein akustisches und/oder optisches Signal einer dritten Art auszugeben.

3. Haushaltsgerät nach einem der Ansprüche 1 oder 2, **dadurch gekennzeichnet, dass** das zusätzliche Eingabemittel (16) in Form des manuell zu betätigenden Entriegelungsmittels (16a) ausgebildet und/oder eingerichtet ist, in dem entsperrten Zustand der Eingabemittelsperreinrichtung (15) eine von der Entriegelungsfunktion abweichende andere Funktion anzusteuern.

4. Haushaltsgerät nach einem der Ansprüche 1 bis 3, **dadurch gekennzeichnet, dass** die vorgegebene Zeitdauer eine Zeitdauer zwischen 10 Sekunden und 50 Sekunden, insbesondere von 30 Sekunden ist.

5. Haushaltsgerät nach einem der Ansprüche 1 bis 4, **dadurch gekennzeichnet, dass** die Eingabevorrichtung (11) wenigstens ein Touch-Eingabemittel (17) aufweist, insbesondere ein Touch-Screen (12a) aufweist, dem wenigstens ein Touch-Eingabemittel (17) zugeordnet ist.

## Claims

1. Household device, having an electronic control device (14), which is designed to control at least one function of the household device (1); an input device (11) connected to the control device (14), which has at least one input means (12) and which is designed, on the basis of a manual actuation of the at least one input means (12), to supply an assigned control signal to the control device (14), and an input means locking device (15), which, in its locked state, is designed to prevent a controlling of the function of the household device (1) despite the at least one input means (12) being actuated, and in its unlocked state, is designed to permit a controlling of the function of the household device (1) when the at least one input means (12) is being actuated, wherein the input means locking device (15) is designed and/or intended, in the absence of an actuation of the at least one input means (12) over a predetermined period of time, to put the input means locking device (15) into the locked state such that, after the activation of the locking of the control elements, although the user can still actuate all control elements, the entries of the user no longer lead however to a change in the device settings defined by the user,
wherein the input device (11) has an additional input means (16), wherein the input means (16) is designed as an unlocking means (16) to be actuated manually, which is designed and/or intended, when actuated, to put the input means locking device (15) into the locked state,
wherein the additional input means (16) in the form of the unlocking means (16a) to be actuated manually is designed and/or intended only to put the input means locking device (15) into the locked state after an ongoing actuation beyond a minimum period of time,
**characterised in that**
the control device (14) is designed and/or intended, during the ongoing actuation of the additional input means (16) in the form of the unlocking means (16a) to be actuated manually, to output an acoustic and/or optical signal of a first type and, after the expiry of the minimum period of time in which there has been an ongoing actuation of the additional input means (16) in the form of the unlocking means (16a) to be actuated manually, to output an acoustic and/or optical signal of a second type that differs from the acoustic and/or optical signal of the first type.

2. Household device according to claim 1, **characterised in that** the control device (14) is designed and/or intended, when the at least one input means (12) is actuated in the locked state of the input means locking device (15), to output an acoustic and/or optical signal of a third type.

3. Household device according to one of claims 1 or 2, **characterised in that** the additional input means (16) in the form of the unlocking means (16a) to be actuated manually is designed and/or intended, in the unlocked state of the input means locking device (15), to control another function that differs from the unlocking function.

4. Household device according to one of claims 1 to 3, **characterised in that** the predetermined period of time is a period of time of between 10 seconds and 50 seconds, especially a period of 30 seconds.

5. Household device according to one of claims 1 to 4, **characterised in that** the input device (11) has at least one touch input means (17), especially a touch screen (12a), to which at least one touch input means (17) is assigned.

## Revendications

1. Appareil ménager, comportant un dispositif électronique de commande (14), configuré de manière à commander au moins une fonction de l'appareil ménager (1); une unité d'entrée (11) reliée au dispositif de commande comportant au moins un moyen d'entrée (12) et conçue pour fournir au dispositif de commande (14) un signal attribué, sur la base d'un actionnement manuel de l'au moins un moyen d'entrée (12), ainsi qu'un organe de verrouillage du moyen d'entrée (15) apte à interdire, dans son état verrouillé, l'amorçage d'une fonction de l'appareil ménager (1) en dépit de l'actionnement de l'au moins un moyen d'entrée (12) et à autoriser, en état déverrouillé, l'amorçage de la fonction de l'appareil ménager (1) lors de l'actionnement de l'au moins un moyen d'entrée (12), l'organe de verrouillage du moyen d'entrée (15) étant prévu pour et / ou apte à amener l'organe de verrouillage du moyen d'entrée (15) dans l'état verrouillé en cas d'absence d'actionnement de l'au moins un moyen d'entrée (12) pendant une période de temps prédéfinie, de manière que par suite du verrouillage activé des éléments de manœuvre, l'utilisateur puisse actionner, certes, tous les éléments de manœuvre, les entrées effectuées par l'utilisateur n'entraînant toutefois plus de modification des réglages de l'appareil déterminés par l'utilisateur, l'unité d'entrée (11) comportant un moyen d'entrée supplémentaire (16), le moyen d'entrée (16) étant configuré comme moyen de déverrouillage (16) à actionnement manuel qui, lors de son actionnement, est prévu pour et / ou apte à amener l'organe de verrouillage du moyen d'entrée (15) dans l'état déverrouillé, le moyen d'entrée supplémentaire (16) étant prévu sous la forme de l'organe de déverrouillage (16a) à actionnement manuel, et / ou apte á amener l'organe de verrouillage du moyen d'entrée (15) dans l'état déverrouillé uniquement après un actionnement continu pendant une durée minimale,
**caractérisé en ce que**
le dispositif de commande (14) est prévu pour et / ou apte à émettre un signal acoustique et / ou optique d'un premier type pendant l'actionnement continu du moyen d'entrée supplémentaire (16) prévu sous la forme du moyen de déverrouillage (16a) à actionnement manuel et pour émettre un signal acoustique et / ou optique d'un deuxième type, différent du signal acoustique et / ou optique du premier type, après écoulement de la durée minimale pendant laquelle un actionnement continu du moyen d'entrée supplémentaire (16) prévu sous la forme du moyen de déverrouillage (16a) à actionnement manuel a été effectué.

2. Appareil ménager selon la revendication 1, **caractérisé en ce que** le dispositif de commande (14) est conçu pour et / ou apte à émettre un signal acoustique et / ou optique d'un troisième type lors d'un actionnement de l'au moins un moyen d'entrée (12) dans l'état verrouillé de l'organe de verrouillage du moyen d'entrée (15).

3. Appareil ménager selon l'une des revendications 1 ou 2, **caractérisé en ce que** le moyen d'entrée supplémentaire (16) est prévu sous la forme de l'organe de déverrouillage (16a) à actionnement manuel et / ou apte à amorcer, dans l'état déverrouillé de l'organe de verrouillage du moyen d'entrée (15), une autre fonction différente de la fonction de déverrouillage.

4. Appareil ménager selon l'une des revendications 1 à 3, **caractérisé en ce que** la durée prédéfinie est une durée comprise entre 10 et 50 secondes, en particulier de 30 secondes.

5. Appareil ménager selon l'une des revendications 1 à 4, **caractérisé en ce que** l'unité d'entrée (11) comporte au moins un moyen d'entrée tactile (17), notamment un écran tactile (12a) auquel est attribué au moins un moyen d'entrée tactile (17).
